# EUROPÄISCHE PATENTSCHRIFT

(11) **EP 1 213 108 B1**
(45) Veröffentlichungstag und Bekanntmachung des Hinweises auf die Patenterteilung: **28.03.2007**
(21) Anmeldenummer: 01128510.3
(22) Anmeldetag: 29.11.2001
(51) Int. Cl.: B27M 3/06

(54) **Verfahren und Vorrichtung zum Herstellen einer Mittellage einer Parkettdiele**
Method and apparatus for the manufacture of a core layer for laminated parquet flooring
Procédé et appareil pour la fabrication de la couche centrale de parquets finis laminés

(30) Priorität: 08.12.2000 DE 10061516
(43) Veröffentlichungstag der Anmeldung: 12.06.2002
(73) Patentinhaber: Robert Bürkle GmbH, 72250 Freudenstadt (DE)
(72) Erfinder: Mansuroglu, M. Ali, 59329 Wadersloh (DE)
(74) Vertreter: Kaiser, Magnus

(56) Entgegenhaltungen:
- DE-A1- 4 411 413
- DE-A1- 19 834 895

## Beschreibung

Die Erfindung betrifft ein Verfahren und eine Vorrichtung zum Herstellen einer Mittellage einer Parkettdiele, insbesondere für Fertigparkett, wobei die Mittellage aus einer Anzahl von flachen Stäben zusammengesetzt wird, deren Länge der Breite der Parkettdiele entspricht und die quer zur Dielenlängsrichtung so auf die Deckschicht der Parkettdiele aufgeleimt werden, dass zwischen je zwei Stäben ein Luftspalt verbleibt.

Parkettdielen bestehen in der Regel aus einer Deckschicht, die entsprechend der beabsichtigten optischen Wirkung aus einzelnen Holzlamellen zusammengesetzt ist, und einer Mittellage aus quer auf die Deckschicht aufgeleimten flachen Stäben. Zwei-Schicht-Parkettdielen sind Verlegeeinheiten, die vor Ort auf den Fußboden geklebt werden, so dass die Mittellage, die bei Zwei-Schicht-Parkettdielen die untere der beiden Schichten ist, erst beim Verlegen zur Mittellage" im eigentlichen Wortsinne wird. Drei-Schicht-Parkettdielen dagegen sind Verlegeeinheiten für die schwimmende Verlegung eines Parketts; zusätzlich zur Deckschicht und der Mittellage weisen diese außerdem eine mit der Mittellage fest verbundene Unterlage auf.

In beiden Fällen ist es notwendig, dass die aus quer aufgeleimten Stäben bestehende Mittellage Lücken zwischen den einzelnen Stäben aufweist: Bei der schwimmenden Verlegung eines Parketts mit Drei-Schicht-Parkettlamellen sind die Lücken notwendig, um zu verhindern, dass die Deckschicht später uneben wird, wenn das Holz arbeitet. Auch Durchbiegungen aufgrund hoher Belastung ergeben wegen der Lücken bzw. Luftspalte zwischen den Mittellagen-Stäben dann keine zusätzlichen Spannungen im Gefüge der Dielen. Zwei-Schicht-Parkettdielen werden üblicherweise mittels Parkettklebemasse auf den Fußboden aufgeklebt. Hier bilden die Lücken zwischen den Querstäben der Mittellage den notwendigen Verdrängungsraum für die Parkettklebemasse.

Das maschinelle Herstellen von Parkettdielen erfordert naturgemäß auch ein maschinelles Auflegen der Stäbe auf die zuerst angefertigte und normalerweise mit der Sichtseite nach unten liegende, mit Leim versehene Deckschicht. Um gewährleisten zu können, dass hierbei zwischen den Stäben der Mittellage jeweils ein Luftspalt verbleibt, müssen erhebliche apparative Anstrengungen mit einer Reihe von relativ zueinander bewegten Teilen unternommen werden. Ein Beispiel für das maschinelle Auflegen der Mittellagenstäbe ist in der DE 198 34 895 A1 der Anmelderin offenbart.

Ein anderes bekanntes Verfahren zur Herstellung der Lücken bzw. Luftspalte in der Mittellage besteht darin, die Mittellagenstäbe entsprechend abzuhobeln. Dies bringt allerdings einen unerwünscht hohen Holzabfall und einen entsprechenden Holzverbrauch mit sich.

Der Erfindung liegt daher die Aufgabe zugrunde, ein Verfahren und eine Vorrichtung der eingangs genannten Art vorzuschlagen, das bzw. die ein kostengünstiges maschinelles Herstellen der Parkettdielen-Mittellage ermöglicht.

Erfindungsgemäß ist diese Aufgabe durch ein Verfahren mit den Merkmalen des beigefügten Patentanspruchs 1 und eine Vorrichtung mit den Merkmalen des beigefügten Patentanspruchs 9 gelöst.

Vorteilhafte Weiterbildungen des Verfahrens ergeben sich aus den Patentansprüchen 2 bis 8; bevorzugte Weiterbildungen der Vorrichtung sind in den Patentansprüchen 10 bis 17 niedergelegt.

Das nach der Erfindung vorgeschlagene Verfahren zum Herstellen einer Mittellage einer Parkettdiele, bei dem eine Anzahl von flachen Stäben, deren Länge der Breite der Parkettdiele entspricht, quer zur Dielenlängsrichtung so auf die Deckschicht der Parkettdiele aufgeleimt wird, dass zwischen je zwei Stäben ein Luftspalt verbleibt, umfasst also die folgenden Verfahrensschritte: Auf die Oberfläche eines Mittellagenbrettes einer Länge, die der Länge der flachen Stäbe entspricht, und einer Dicke, die in etwa der Breite der flachen Stäbe entspricht, werden wenigstens zwei sich über die Breite des Mittellagenbrettes erstreckende, linienförmige Abstandselemente aufgebracht und fixiert. Danach wird das mit Abstandselementen versehene Mittellagenbrett mit vertikalen Längsschnitten zu einzelnen Stäben aufgesägt, wonach die Stäbe um 90° um ihre Längsachse gedreht und so auf die Unterseite der Parkettdielen-Deckschicht aufgelegt werden, dass die Abstandselemente jeweils zwischen zwei Stäben zu liegen kommen. Nach dem Vorbild der DE 198 34 895 A1 können für den stirnseitigen Randbereich der Parkettdielen selbstverständlich jeweils Stäbe verwendet werden, die nicht mit Abstandselementen versehen sind und ohne zwischenliegenden Spalt auf die Deckschicht aufgeleimt werden.

Die erfindungsgemäß noch dem vor Aufsägen eines Mittellagenbrettes zu einzelnen Mittellagenstäben auf dieses aufgebrachten Abstandselemente ermöglichen also, die fertigen Stäbe maschinell auf Anschlag nebeneinander auf die Deckschicht aufzulegen, ohne Lücken lassen zu müssen, da die Abstandselemente ohne weiteres Zutun für den Luftspalt sorgen. Die Abstandselemente können dabei als gerade Linien, jedoch wahlweise auch in ganz anderen geometrischen Mustern auf das Mittellagenbrett aufgebracht werden; wichtig ist dabei immer nur, dass sie sich über die gesamte Breite des Mittellagenbrettes erstrecken, damit letztendlich die daraus entstehenden Mittellagestäbe mit Abstandselementen versehen sind. Dies schließt selbstverständlich nicht aus, dass man die Randbereiche des Mittellagenbrettes frei von Abstandselementen lässt, so dass die aus den Randbereichen gesägten Stäbe nach dem Vorbild der DE 198 34 895 A1 in den stirnseitigen Randbereichen der Parkettdiele ohne Lücke bzw. Luftspalt aneinandergelegt werden können.

Die Abstandselemente können im einfachsten Fall aus Leimraupen bestehen, die mittels Düsen aufgebracht werden und sich aufgrund der dem Leim innenwohnenden Adhäsionskräfte selbst fixieren. Hierfür eignet sich beispielsweise ein Schmelzkleber.

Die Abstandselemente können jedoch auch durch Wülste aus Kunststoff, insbesondere aus Polyurethan-Schaum gebildet werden; ebenso ist es möglich, Aluminiumdrähte, Aluminiumstege oder Kunststoffstege vorzusehen. Anstatt einzelner linienförmiger Abstandselemente kann beispielsweise auch ein Gitter aus Metall oder Kunststoff als Abstandselement auf das Mittellagenbrett aufgelegt werden. In allen Fällen muss lediglich gewährleistet sein, dass die Abstandselemente aus einem Material bestehen, das mit der zum Aufsägen des Mittellagenbrettes verwendeten Säge durchtrennt werden können.

Besondere Vorteile ergeben sich dann, wenn die Abstandselemente nach ihrem Aufbringen auf das Mittellagenbrett und vor dem Aufsägen desselben in einer Kalibriereinrichtung plastisch verformt und/oder in die Oberfläche des Mittellagenbrettes gedrückt werden, um die Gesamtdicke des Mittellagenbrettes zusammen mit den Abstandselementen auf einen vorbestimmten Wert zu kalibrieren. Dieser kalibrierte Wert ist dann in der späteren Mittellage der Parkettdiele der Abstand zwischen zwei Mittellagenstäben. Durch das Verformen oder das Eindrücken der Abstandselemente in die Oberfläche des Holzes werden Ungenauigkeiten in der Dicke des Mittellagenbrettes auf eine hohe Endgenauigkeit ausgeglichen, so dass als Mittellagenbrett im wesentlichen Rohfriesen verwendet werden können, die lediglich gesägt, jedoch nicht gehobelt sind. Dies spart wiederum Material, da kein Hobelabfall anfällt. Das Eindrücken von Abstandselementen, wie beispielsweise Kunststoffstege, in die Oberfläche des Mittellagenbrettes sorgt als Nebeneffekt für die erforderliche Fixierung desselben. Wenn die Abstandselemente aus Leimraupen gebildet sind, wird hingegen im wesentlichen nur eine plastische Verformung der Leimraupen für die Kalibrierung in Frage kommen.

Im einfachsten Fall wird die Kalibriereinrichtung durch mindestens eine Walze gebildet, die in einem festen Abstand zur Unterseite des Mittellagenbrettes angeordnet ist und beim Abrollen die plastische Verformung bzw. das Eindrücken des Abstandselements verursacht.

Anhand eines in den beigefügten Zeichnungen dargestellten Beispiels für die Anwendung des erfindungsgemäßen Verfahrens wird die Erfindung im folgenden weiter veranschaulicht. Es zeigen:
- Figur 1a: die Frontansicht eines Mittellagenbretts mit Abstandselementen;
- Figur 1b: die Frontansicht des Mittellagenbretts aus Figur 1a nach dem Kalibrieren;
- Figur 1c: die Frontansicht des in den Figuren 1a und 1 b dargestellten Mittellagenbretts nach dem Aufsägen in einzelne Stäbe;
- Figur 2a: eine Seitenansicht des Mittellagenbretts aus Figur 1a;
- Figur 2b: eine Seitenansicht des Mittellagenbretts aus Figur 1b;
- Figur 2c: eine Seitenansicht des Mittellagenbretts aus Figur 1c;
- Figur 3: die Seitenansicht einer erfindungsgemäß hergestellten Mittellage einer Parkettdiele;
- Figur 4: ein Ausschnitt der Draufsicht auf die Mittellage aus Figur 3;
- Figur 5: ein Beispiel einer Vorrichtung zur Durchführung des erfindungsgemäßen Verfahrens in Seitenansicht;
- Figur 6: eine Draufsicht auf die Vorrichtung aus Figur 5.

Figur 1 zeigt die Frontansicht eines Mittellagenbretts 1, über dessen Breite 2 hinweg bereits eine Leimraupe 3 als Abstandselement aufgebracht worden ist. Die Gesamtdicke 4 des Mittellagenbretts 1 zusammen mit der Leimraupe 3 ist etwas größer als die gewünschte Höhe der zum Herstellen der Mittellage benötigten Stäbe. Das in Figur 1a gezeigte Mittellagenbrett 1 ist lediglich gesägt, jedoch nicht gehobelt, was naturgemäß Material spart, jedoch in einer gewissen Variationsbreite der sich einstellenden Gesamtdicke 4 resultiert.

Um die Gesamtdicke 4 auf die gewünschte Breite der zur Herstellung der Mittellage verwendeten Stäbe zu kalibrieren, wird die Leimraupe 3 plastisch verformt; das Ergebnis ist in Figur 1b dargestellt.

Das Mittellagenbrett 1 wird sodann mit einer Mehrblattsäge, wie in Figur 1c zu sehen, in einzelne Stäbe 6 aufgesägt, wobei die Leimraupe 3 ebenfalls aufgetrennt wird. Diese Stäbe 6 weisen eine Breite 5 auf, die der Gesamtdicke 4 des Mittellagenbretts zusammen mit der Leimraupe 3 entspricht.

Die Figuren 2a, 2b und 2c zeigen das Mittellagenbrett 1 in einer Seitenansicht in den den Figuren 1a, 1b und 1c entsprechenden Verfahrensstufen. Hier wird deutlich, dass die Leimraupen 3 linienförmige Abstandselemente sind, die hier der Einfachheit halber in gerader Linie quer über die Oberfläche des Mittellagenbrettes 1 verlaufen. Die in der Seitenansicht sichtbare Länge 7 des Mittellagenbrettes 1 ist gleichzeitig die Länge der in den Figuren 1c und 2c dargestellten Stäbe 6.

Nach dem erfindungsgemäßen Verfahren werden die durch Aufsägen des Mittellagenbretts 1 erhaltenen Stäbe 6 um 90° um ihre Längsachse gedreht und dann aneinandergelegt, um die Mittellage für eine Parkettdiele zu bilden. Diese Mittellage ist in einer Seitenansicht in Figur 3 und in einer Draufsicht in Figur 4 dargestellt: Wie anhand Figur 3 deutlich wird, entspricht die kalibrierte Breite 5 der Stäbe 6 exakt der kalibrierten Gesamtdicke 4 des ursprünglichen Mittellagenbrettes 1 inklusive Leimraupe 3. Figur 4 verdeutlicht dabei, dass die Leimraupen 3 als Abstandselemente dafür sorgen, dass zwischen den einzelnen Stäben 6 jeweils ein Luftspalt 8 verbleibt, obwohl die Stäbe 6 nicht mit zwischenliegenden Lücken, sondern aneinander anstoßend verlegt worden sind. Etwaige ungenaue Sägemaße beim Sägen der Mittellagenbretter gleichen sich durch die Kalibrierung der Gesamtdicke 4 des Mittellagenbretts 1 und der Leimraupe 3 aus, wodurch sich nicht nur eine sehr einfache, sondern auch eine sehr exakte Verlegung der Stäbe 6 zur Bildung der Mittellage einer Parkettdiele ergibt.

Figur 5 zeigt die Seitenansicht und Figur 6 die Draufsicht auf eine Vorrichtung zur Aufbringung der Leimraupen 3 auf ein Mittellagenbrett 1: Über einen Einlauf 9 wird das Mittellagenbrett 1 auf zwei umlaufende Nockenketten 10 gelegt, die das Mittellagenbrett 1 über einen Tisch 11 fördern. Oberhalb des Tisches 11 sind drei Oberdruckbalken 12 angeordnet, die das Mittellagenbrett 1 auf den Tisch pressen. Über vier Leimdüsen 13 werden vier Leimraupen 3 auf die sich darunter weg bewegenden Mittellagenbretter 1 aufgebracht. Nach den Leimdüsen 13 passieren die Mittellagenbretter 1 vier Kalibrierwalzen 14, die sowohl zur Kühlung der aus Schmelzkleber bestehenden Leimraupen 3 als auch zur plastischen Verformung derselben zum Zweck der Kalibrierung dienen. Anschließend werden die Mittellagenbretter 1 bis zu einem Abschieber 15 gefördert, der die Bewegungsrichtung der Mittellagenbretter 1 ändert und diese einer Mehrblattsäge zuführt.

Die Erfindung ermöglicht also erstmals eine maschinelle Aufbringung von Mittellagenstäben auf eine Deckschicht einer Parkettlamelle ohne die Notwendigkeit von Lücken, wobei als besonderer Vorteil auch das Hobeln von zur Herstellung der Mittellagenstäben vorgesehenen Mittellagenbretter entfallen kann.

### Bezugszeichenliste

- 1: Mittellagenbrett
- 2: Breite (von 1)
- 3: Leimraupe
- 4: Gesamtdicke (von 1 und 3)
- 5: kalibrierte Breite (von 6)
- 6: Stäbe
- 7: Länge (von 1)
- 8: Luftspalt
- 9: Einlauf
- 10: Nockenketten
- 11: Tisch
- 12: Oberdruckbalken
- 13: Leimdüsen
- 14: Kalibrierwalzen
- 15: Abschieber

## Patentansprüche

1. Verfahren zum Herstellen einer Mittellage einer Parkettdiele, insbesondere für Fertigparkett, wobei eine Anzahl von flachen Stäben, deren Länge der Breite der Parkettdiele entspricht, quer zur Dielenlängsrichtung so auf die Deckschicht der Parkettdiele aufgeleimt wird, dass zwischen je zwei Stäben ein Luftspalt verbleibt,
**dadurch gekennzeichnet, dass**
- auf die Oberfläche eines Mittellagenbrettes einer Länge, die der Länge der flachen Stäbe entspricht, und einer Dicke, die in etwa der Breite der flachen Stäbe entspricht, wenigstens zwei sich über die Breite des Mittellagenbrettes erstreckende, linienförmige Abstandselemente aufgebracht und fixiert werden,
- und danach das Mittellagenbrett mitsamt den Abstandselementen durch vertikale Längsschnitte zu einzelnen Stäben aufgesägt wird,
- wonach die Stäbe um 90° um ihre Längsachse gedreht und so auf die Unterseite der Parkettdielen-Deckschicht aufgelegt werden, dass die Abstandselemente jeweils zwischen zwei Stäbe zu liegen kommen.

2. Verfahren nach Anspruch 1,
**dadurch gekennzeichnet,**
**dass** die Abstandselemente nach ihrem Aufbringen auf das Mittellagenbrett und vor dem Aufsägen desselben plastisch verformt und/oder in die Oberfläche des Mittellagenbrettes gedrückt werden, um die Gesamtdicke des Mittellagenbrettes zusammen mit den Abstandselementen auf einen vorbestimmten Wert zu kalibrieren.

3. Verfahren nach Anspruch 2,
**dadurch gekennzeichnet,**
**dass** das Kalibrieren mit einer Walze durchgeführt wird.

4. Verfahren nach einem der Ansprüche 1 bis 3,
**dadurch gekennzeichnet,**
**dass** Leimraupen als Abstandselemente auf das Mittellagenbrett aufgebracht werden.

5. Verfahren nach einem der Ansprüche 1 bis 3,
**dadurch gekennzeichnet,**
**dass** Wülste aus Kunststoff, insbesondere aus Polyurethan-Schaum, als Abstandselemente auf das Mittellagenbrett aufgebracht werden.

6. Verfahren nach einem der Ansprüche 1 bis 3,
**dadurch gekennzeichnet,**
**dass** Aluminiumdrähte oder Aluminiumstege als Abstandselemente auf das Mittellagenbrett aufgebracht werden.

7. Verfahren nach einem der Ansprüche 1 bis 3,
**dadurch gekennzeichnet,**
**dass** Kunststoffstege als Abstandselemente auf das Mittellagenbrett aufgebracht werden.

8. Verfahren nach einem der Ansprüche 1 bis 3,
**dadurch gekennzeichnet,**
**dass** ein Gitter aus Metall oder Kunststoff als untereinander verbundene Abstandselemente auf das Mittellagenbrett aufgelegt wird.

9. Vorrichtung zum Herstellen einer Mittellage einer Parkettdiele, insbesondere für Fertigparkett, wobei die Mittellage durch eine Anzahl von flachen Stäben (6) zu bilden ist, deren Länge (7) der Breite der Parkettdiele entspricht und die quer zur Dielenlängsrichtung so auf die Deckschicht der Parkettdiele aufzuleimen sind, dass zwischen je zwei Stäben (6) ein Luftspalt 8 verbleibt,
mit einer Säge, die so ausgebildet ist, dass sie ein Mittellagenbrett (1) einer Länge (7), die der Länge der Stäbe (6) entspricht, und einer Dicke, die in etwa der Breite (5) der Stäbe (6) entspricht, durch vertikale Längsschnitte zu einzelnen Stäben (6) aufsägen kann,
und mit einer Legevorrichtung zum Auflegen der Stäbe (6) mit ihren Breitseiten auf die beleimte Deckschicht der Parkettdiele,
insbesondere zur Durchführung des Verfahrens nach einem der Ansprüche 1 bis 8,
**dadurch gekennzeichnet,**
**dass** vor der Säge eine Auftragsvorrichtung (13) zum Aufbringen von linienförmigen Abstandselementen (3) auf die Oberfläche des Mittellagenbrettes (1) angeordnet ist.

10. Vorrichtung nach Anspruch 9,
**dadurch gekennzeichnet,**
**dass** zwischen der Auftragsvorrichtung (13) und der Säge eine Kalibriereinrichtung (14) angeordnet ist, die so ausgestaltet ist, dass sie die Abstandselemente (3) plastisch verformt und/oder in die Oberfläche des Mittellagenbrettes (1) drückt, um die Gesamtdicke (4) des Mittellagenbrettes (1) zusammen mit den Abstandselementen (3) auf einen vorbestimmten Wert zu kalibrieren.

11. Vorrichtung nach Anspruch 10,
**dadurch gekennzeichnet,**
**dass** die Kalibriereinrichtung im wesentlichen aus mindestens einer Kalibrierwalze (14) besteht.

12. Vorrichtung nach einem der Ansprüche 9 bis 11,
**dadurch gekennzeichnet,**
**dass** die Auftragsvorrichtung (13) dazu geeignet ist, Leimraupen (3) als Abstandselemente aufzubringen.

13. Vorrichtung nach Anspruch 12,
**dadurch gekennzeichnet,**
**dass** die Auftragsvorrichtung mindestens zwei Leimdüsen (13) umfasst.

14. Vorrichtung nach einem der Ansprüche 9 bis 11,
**dadurch gekennzeichnet,**
**dass** die Auftragsvorrichtung dazu geeignet ist, Wülste aus Kunststoff, insbesondere aus Polyurethan-Schaum, als Abstandselemente aufzubringen.

15. Vorrichtung nach einem der Ansprüche 9 bis 11,
**dadurch gekennzeichnet,**
**dass** die Auftragsvorrichtung dazu geeignet ist, Aluminiumdrähte oder Aluminiumstege als Abstandselemente aufzubringen.

16. Vorrichtung nach einem der Ansprüche 9 bis 11,
**dadurch gekennzeichnet,**
**dass** die Auftragsvorrichtung dazu geeignet ist, Kunststoffstege als Abstandselemente aufzubringen.

17. Vorrichtung nach einem der Ansprüche 9 bis 11,
**dadurch gekennzeichnet,**
**dass** die Auftragsvorrichtung dazu geeignet ist, ein Gitter aus Metall oder Kunststoff als Abstandselemente aufzubringen.

## Claims

1. Method of producing a middle layer of a parquet floor, in particular for prefabricated parquet flooring, in which a plurality of flat strips, the length of which corresponds to the width of the parquet floor, are glued onto the top layer of the parquet floor transversely with respect to the longitudinal direction of the floor in such a way that an air gap remains between each pair of strips, **characterised in that**
- at least two linear spacer elements extending over the width of the middle layer board are applied and fixed to the surface of a middle layer board with a length corresponding to the length of the flat strips and a thickness corresponding approximately to the width of the flat strips,
- then the middle board together with the spacer elements is sawn into individual strips by vertical longitudinal cuts,
- after which the strips are rotated by 90° about their longitudinal axis and are placed onto the underside of the top layer of the parquet floor in such a way that each spacer element is located between two strips.

2. Method as claimed in Claim 1, **characterised in that** after the spacer elements have been placed onto the middle layer board and before they are sawn they are plastically deformed and/or pressed into the surface of the middle layer board in order to calibrate the total thickness of the middle layer board together with the spacer elements to a predetermined value.

3. Method as claimed in Claim 2, **characterised in that** the calibration is carried out using a roller.

4. Method as claimed in any one of Claims 1 to 3, **characterised in that** beads of glue are applied to the middle layer board as spacer elements.

5. Method as claimed in any one of Claims 1 to 3, **characterised in that** beads of plastics material, in particular polyurethane foam, are applied to the middle layer board as spacer elements.

6. Method as claimed in any one of Claims 1 to 3, **characterised in that** aluminium wires or aluminium strips are applied to the middle layer board as spacer elements.

7. Method as claimed in any one of Claims 1 to 3, **characterised in that** plastics strips are applied to the middle layer board as spacer elements.

8. Method as claimed in any one of claims 1 to 3, **characterised in that** a lattice of metal or plastics material is applied to the middle layer board as interconnected spacer elements.

9. Apparatus for producing a middle layer of a parquet floor, in particular for prefabricated parquet flooring, in which a plurality of flat strips (6), the length (7) of which corresponds to the width of the parquet floor, are glued onto the top layer of the parquet floor transversely with respect to the longitudinal direction of the floor in such a way that an air gap (8) remains between each pair of strips (6),
with a saw which is constructed so that it can saw a middle layer board (1), which has a length (7) corresponding to the length of the strips (6) and a thickness corresponding approximately to the width (5) of the strips (6), into individual strips (6) by vertical longitudinal cuts,
and with a laying device for laying the strips (6) with their broad sides onto the glued top layer of the parquet floor,
in particular for carrying out the method as claimed in any one of Claims 1 to 8,
**characterised in that** an applicator device (13) for the application of linear spacer elements (3) onto the surface of the middle layer board (1) is disposed before the saw.

10. Apparatus as claimed in Claim 9, **characterised in that** between the applicator device (13) and the saw there is disposed a calibrating device (14) which is designed so that it plastically deforms the spacer elements (3) and/or it presses them into the surface of the middle layer board (1) in order to calibrate the total thickness (4) of the middle layer board (1) together with the spacer elements (3) to a predetermined value.

11. Apparatus as claimed in Claim 10, **characterised in that** the calibrating device substantially comprises at least one calibrating roller (14).

12. Apparatus as claimed in any one of Claims 9 to 11, **characterised in that** the applicator device (13) is adapted apply beads of glue (3) as spacer elements.

13. Apparatus as claimed in Claim 12, **characterised in that** the applicator device comprises at least two glue nozzles (13).

14. Apparatus as claimed in any one of Claims 9 to 11, **characterised in that** the applicator device is adapted to apply beads of plastics material, in particular polyurethane foam, as spacer elements.

15. Apparatus as claimed in any one of Claims 9 to 11, **characterised in that** the applicator device is adapted to apply aluminium wires or aluminium strips as spacer elements.

16. Apparatus as claimed in any one of Claims 9 to 11, **characterised in that** the applicator device is adapted to apply plastics strips as spacer elements.

17. Apparatus as claimed in any one of Claims 9 to 11, **characterised in that** the applicator device is adapted to apply a lattice of metal or plastics material as spacer elements.

## Revendications

1. Procédé de fabrication d'une couche centrale d'une lame de parquet, en particulier pour des parquets préfabriqués, sachant qu'un certain nombre de lattes plates, dont la longueur correspond à la largeur de la lame de parquet, sont collées transversalement à la direction longitudinale de la lame sur la couche de recouvrement de la lame de parquet de telle sorte qu'une fente d'aération reste chaque fois présente entre deux lattes,
**caractérisé en ce que**
- sur la surface d'une planche pour couche centrale d'une longueur qui correspond à la longueur des lattes plates et d'une épaisseur qui correspond approximativement à la largeur des lattes plates, on appose et fixe en position au moins deux éléments écarteurs linéaires s'étendant sur la largeur de la planche pour couche centrale,
- la planche pour couche centrale est ensuite, conjointement avec les éléments écarteurs, sciée en lattes individuelles par des coupes longitudinales verticales,
- les lattes sont ensuite tournées à 90° autour de leur axe longitudinal et posées sur le dessous de la couche de recouvrement de lame de parquet de telle sorte que les éléments écarteurs viennent chaque fois se placer entre deux lattes.

2. Procédé selon la revendication 1, **caractérisé en ce que** les éléments écarteurs sont, après leur mise en place sur la planche pour couche centrale et avant de scier celle-ci, déformés plastiquement et/ou enfoncés dans la surface de la planche pour couche centrale, afin de calibrer à une valeur prédéfinie l'épaisseur totale de la planche pour couche centrale conjointement avec les éléments écarteurs.

3. Procédé selon la revendication 2, **caractérisé en ce que** le calibrage est effectué avec un cylindre.

4. Procédé selon l'une des revendications 1 à 3, **caractérisé en ce que** des boudins de colle sont apposés comme éléments écarteurs sur la planche pour couche centrale.

5. Procédé selon l'une des revendications 1 à 3, **caractérisé en ce que** des boudins de matière plastique, en particulier de mousse de polyuréthane, sont apposés comme éléments écarteurs sur la planche pour couche centrale.

6. Procédé selon l'une des revendications 1 à 3, **caractérisé en ce que** des fils d'aluminium ou des baguettes d'aluminium sont apposés comme éléments écarteurs sur la planche pour couche centrale.

7. Procédé selon l'une des revendications 1 à 3, **caractérisé en ce que** des baguettes de matière plastique sont apposées comme éléments écarteurs sur la planche pour couche centrale.

8. Procédé selon l'une des revendications 1 à 3, **caractérisé en ce qu'**un treillis en métal ou en matière plastique est apposé comme éléments écarteurs reliés entre eux sur la planche pour couche centrale.

9. Dispositif de fabrication d'une couche centrale d'une lame de parquet, en particulier pour des parquets préfabriqués, sachant que la couche centrale doit être formée par un certain nombre de lattes plates (6), dont la longueur (7) correspond à la largeur de la lame de parquet et qui doivent être collées transversalement à la direction longitudinale de la lame sur la couche de recouvrement de la lame de parquet de telle sorte qu'une fente d'aération (8) reste chaque fois présente entre deux lattes (6), avec une scie qui est conçue de telle sorte qu'elle peut scier en lattes individuelles (6), par des coupes longitudinales verticales, une planche (1) pour couche centrale d'une longueur (7) qui correspond à la longueur des lattes (6) et d'une épaisseur qui correspond approximativement à la largeur (5) des lattes (6), et avec un dispositif de pose pour poser des lattes (6) par leurs côtés larges sur la couche de recouvrement encollée de la lame de parquet,
en particulier pour la mise en oeuvre du procédé selon l'une des revendications 1 à 8,
**caractérisé en ce qu'**un dispositif applicateur (13) est disposé avant la scie pour apposer des éléments écarteurs linéaires (3) sur la surface de la planche (1) pour couche centrale.

10. Dispositif selon la revendication 9, **caractérisé en ce qu'**un équipement de calibrage (14) est disposé entre le dispositif applicateur (13) et la scie, équipement qui est conçu de telle sorte qu'il déforme plastiquement les éléments écarteurs (3) et/ou qu'il les enfonce dans la surface de la planche (1) pour couche centrale, afin de calibrer à une valeur prédéfinie l'épaisseur totale (4) de la planche (1) pour couche centrale conjointement avec les éléments écarteurs (3).

11. Dispositif selon la revendication 10, **caractérisé en ce que** l'équipement de calibrage est constitué pour l'essentiel d'au moins un cylindre de calibrage (14).

12. Dispositif selon l'une des revendications 9 à 11, **caractérisé en ce que** le dispositif applicateur (13) convient pour apposer des boudins de colle (3) comme éléments écarteurs.

13. Dispositif selon la revendication 12, **caractérisé en ce que** le dispositif applicateur comprend au moins deux buses à colle (13).

14. Dispositif selon l'une des revendications 9 à 11, **caractérisé en ce que** le dispositif applicateur convient pour apposer comme éléments écarteurs des boudins de matière plastique, en particulier de mousse de polyuréthane.

15. Dispositif selon l'une des revendications 9 à 11, **caractérisé en ce que** le dispositif applicateur convient pour apposer comme éléments écarteurs des fils d'aluminium ou des baguettes d'aluminium.

16. Dispositif selon l'une des revendications 9 à 11, **caractérisé en ce que** le dispositif applicateur convient pour apposer comme éléments écarteurs des baguettes de matière plastique.

17. Dispositif selon l'une des revendications 9 à 11, **caractérisé en ce que** le dispositif applicateur convient pour apposer comme éléments écarteurs un treillis en métal ou en matière plastique.
